# EUROPÄISCHE PATENTSCHRIFT

(11) **EP 2 733 311 B1**
(45) Veröffentlichungstag und Bekanntmachung des Hinweises auf die Patenterteilung: **02.01.2019**
(21) Anmeldenummer: 13192993.7
(22) Anmeldetag: 15.11.2013
(51) Int. Cl.: F01D 9/04, F01D 17/16

(54) **Düsenring**
Nozzle ring
Couronne directrice

(30) Priorität: 16.11.2012 EP 12193018
(43) Veröffentlichungstag der Anmeldung: 21.05.2014
(73) Patentinhaber: ABB Turbo Systems AG, 5400 Baden (CH)
(72) Erfinder: Richner, Matthias, 5430 Wettingen (CH); Bättig, Josef, 5704 Egliswil (CH)
(74) Vertreter: Zimmermann & Partner Patentanwälte mbB

(56) Entgegenhaltungen:
- WO-A1-2005/031120
- GB-A- 731 822
- US-A- 3 495 921
- US-A- 4 502 836
- US-A1- 2002 094 284

## Beschreibung

### Technisches Gebiet

Die Erfindung bezieht sich auf das Gebiet der Strömungsmaschinen, wie etwa Abgasturbolader für aufgeladene Brennkraftmaschinen.

Sie betrifft einen Düsenring für eine solche Strömungsmaschine, etwa für die Turbine eines Abgasturboladers, wie beispielsweise in US 2002/0094284A1 oder WO 2005/031120A1 offenbart.

### Stand der Technik

Turbolader werden zur Leistungssteigerung von Hubkolbenmotoren eingesetzt. Damit die Turbine möglichst effizient betrieben werden kann, wird das Abgas vor der Turbine in einer Reihe Leitschaufeln einer Leitvorrichtung, auch Düsenring genannt, umgelenkt. Bei Abgasturboladern mit radialen Turbinen umfasst der Düsenring zwei Befestigungsringe, welche den Strömungskanal auf beiden Seiten begrenzen, und mehrere Leitschaufeln, welche je nach Anwendung in einem bestimmten Winkel gegenüber der Strömung stehen und auch eine unterschiedliche Länge aufweisen.

Wird der Düsenring an einem Stück mittels Sand- oder Feingussverfahren hergestellt, ist die Strömungsführung in der Regel zwar sehr gut, dafür muss für jede Schaufelwinkelstellung ein eigenes Gussmodell angefertigt werden. Zudem ist die Flexibilität für zusätzliche Winkelstellungen oder Leitschaufelabstände eingeschränkt, da bei jeder Änderung ein neues Gussmodell hergestellt werden muss, was sowohl teuer wird als auch eine sehr lange Beschaffungszeit zur Folge hat.

Daneben gibt es ein Verfahren, bei welchem Leitschaufeln in einzelne Ringe geschweisst oder gelötet werden. Bei diesem Verfahren ist die Strömungsführung zwar optimal, es müssen aber für jede Winkelstellung neue Ringe bereitgestellt werden, dafür sind die Kosten etwas geringer als beim Feingussverfahren.

Bei der kostengünstigsten der verbreitet angewandten Herstellungsvarianten werden anstelle der prismatischen Profile Bleche zwischen die Befestigungsringe geschweisst oder gelötet. Die geformten Leitschaufeln sind in Ausformungen in den Befestigungsringen angeordnet und darin angeschweisst oder angelötet. Bei solchen Düsenringen ist die Strömungsführung aufgrund der Blechprofile deutlich schlechter als bei den beiden erstgenannten Varianten. Zudem sind bei solchen Düsenringen die Wandungen extrem dünn und somit anfällig auf Erosion durch Abgaspartikel.

Somit muss bei der Herstellung von Düsenringen ein Kompromiss zwischen Kosten und Wirkungsgrad des Düsenringes eingegangen werden. Bisher gibt es kein Herstellungsverfahren, welches deutlich kostengünstiger ist als das Feingussverfahren und dennoch eine vergleichbare, gute Strömungsführung erreicht.

Eine Möglichkeit besteht darin, Düsenringe aus zwei Befestigungsringen und einer Vielzahl baugleicher Schaufeln zusammen zufügen, wodurch die Flexibilität in der Produktion deutlich verbessert wird. Damit gefügte Düsenringe die Hauptfunktionen Schaufelstellung und Schaufellänge (Abstände der beiden Befestigungsringe) abdecken können, aber auch zusätzliche Funktionen wie Befestigung des gesamten Düsenrings im Turbolader oder Abdichtung gegen Leckageströmung beinhalten, werden oft unterschiedliche oder zumindest unterschiedlich nachbearbeitete Ausgangsbauteile eingesetzt.

### Kurze Darstellung der Erfindung

Die Aufgabe der vorliegenden Erfindung besteht darin, einen gefügten Düsenring mit der Strömungsführung eines im Feingussverfahren hergestellten Düsenrings zu schaffen, welcher sich für unterschiedliche Schaufelstellungen und Schaufellänge modular aus wenigen Einzelelementen zusammensetzen lässt.

Erfindungsgemäss wird dies mit einem Düsenring erreicht, bei welchem die Leitschaufeln auf einer Stirnseite einen Bolzen aufweist, welcher in einer dafür vorgesehenen Bohrung in einem ersten Befestigungsring Aufnahme findet. Die Winkelstellung der Schaufel wird am anderen Ende durch eine entsprechende Profilausnehmung im Befestigungsring, die entweder der kompletten Fläche der Stirnseite oder aber auch nur dem Profil der Vorsprünge auf der Stirnseite entspricht, im zweiten Befestigungsring eingestellt und durch die Montage der Schaufeln dauerhaft fixiert. Die Bolzen auf der ersten Stirnseite haben den Vorteil, dass der erste Befestigungsring durch lediglich einfache Bohrungen zur Aufnahme der Schaufeln benötigt. Dadurch kann dieser Befestigungsring auch aufwendigere Formen aufweisen, ohne dass die Herstellung dieses Ringes durch Profilausschnitte erschwert wird. Für alle Schaufelwinkelstellungen kann lediglich ein Ring mit stets den gleichen Bohrungen im Drehpunkt der Schaufel verwendet werden.

Die Kanalbreite und damit die effektive, im Strömungskanal wirksame Schaufellänge, wird durch den profilausgeschnittenen, zweiten Befestigungsring eingestellt. Das Einstellen kann über einen oder mehrere Absätze an der Leitschaufel, oder aber mittels eines abstandshaltenden Werkzeugs während dem Fügen der Kontaktstellen erfolgen.

Der Drehpunkt der einzelnen Leitschaufeln kann je nach Ausführungsform variieren, daher kann der Bolzen je nach Ausführungsform an unterschiedlichen Orten entlang der Stirnseite der Leitschaufel angeordnet sein.

Die Leitschaufeln des Düsenrings lassen sich mit einem veränderlichen Profil (Form, Querschnitt und Winkellage) im Feinguss-, Pulvermetallurgisch oder Feinschmiedeverfahren herstellen.

Zur Befestigung der Leitschaufeln an den Befestigungsringen können diese stoffschlüssig miteinander verbunden werden, beispielsweise durch Anschweissen oder Anlöten. In jedem Fall werden diese derart mit einander verbunden, dass die Leitschaufeln und Befestigungsringe nach dem Fügen unbeweglich zu einander sind. Optional können die Leitschaufeln auch form- oder kraftschlüssig an den Befestigungsringen befestigt sein, beispielsweise durch eine Schnappvorrichtung oder eine Pressfügung.

Werden die einzelnen Leitschaufeln im Feingussverfahren hergestellt, können sie jede beliebige Geometrie haben, wodurch sich beim fertig zusammengebauten Düsenring eine optimale Strömungsführung ergibt, welche der Strömungsführung des in einem Stück im Feingussverfahren hergestellten Düsenrings entspricht.

Vorteilhafterweise können die Leitschaufeln als Hohlprofile gegossen werden, wodurch sich das Gesamtgewicht des Düsenrings reduzieren lässt. Dieser wird dadurch leichter und ist somit einfacher zu montieren und demontieren. Auch werden durch die Hohlprofile der Leitschaufeln die transienten Spannungen im Betrieb mit heissen Luftströmungen positiv beeinflusst.

Der erfindungsgemässe, aus Einzelteilen zusammengesetzte Düsenring ist erheblich kostengünstiger herzustellen als ein vergleichbarer, im Feingussverfahren hergestellter, einteiliger Düsenring. Die Kostenvorteile ergeben sich aus der um ein Vielfaches vereinfachten Guss oder Schmiedearbeit. Der Mehraufwand durch die Bereitstellung und Vorfertigung der Befestigungsringe wird weiter verringert, indem der erste Befestigungsring mit Bohrungen zur Aufnahme der Bolzen für mehrere Ausführungsformen von Düsenringen mit unterschiedlichen Winkelstellungen verwendet werden kann.

Da der erfindungsgemässe Düsenring aus verschiedenen Einzelteilen zusammengesetzt ist, können auch unterschiedliche Materialien verwendet werden. Dies trägt weiter zur Senkung der Herstellungskosten gegenüber einem in einem Stück im Feingussverfahren hergestellten Düsenring bei. So sind etwa nur die Leitschaufeln aus einem hochwertigeren Material (beispielsweise eine Nickelbasislegierung) gegossen oder geschmiedet, während die Befestigungsringe aus einem kostengünstigen Material (beispielsweise CrNi-Stahl) gefertigt sind. Natürlich können die beiden Befestigungsringe auch aus je einem anderen Material gefertigt sein, da sie etwa unterschiedlichen thermischen oder mechanischen Belastungen standzuhalten haben.

Ein weiterer Vorteil des erfindungsgemäss aus einzelnen Leitschaufeln und separaten Befestigungsringen gefertigten Düsenrings ist darin zu sehen, dass mit einem einzigen Schaufelprofil Düsenringe mit verschiedenen Schaufelstellungen realisiert werden können. Für die Herstellung der Befestigungsringe ergibt sich dabei lediglich ein kaum nennenswerter Mehraufwand, da lediglich die Vorlage oder das Programm für das Ausschneiden der Öffnungen im Befestigungsring geändert werden muss. Im Gegensatz dazu ist beim in einem Stück im Feingussverfahren hergestellten Düsenring für jede Schaufelstellung ein eigenes Gussmodell notwendig, welches speziell angefertigt werden muss. Bei einem Abgasturbolader einer bestimmten Baugrösse, werden beispielsweise bis zu 10 verschiedene Staffelungen (Winkelstellung der Profile) benötigt.

Ein weiterer Vorteil des erfindungsgemäss aus einzelnen Leitschaufeln und separaten Befestigungsringe gefertigten Düsenrings ist darin zu sehen, dass sich anstelle eines kompletten Düsenringes auch einzelne Segmente ohne merklichen Mehraufwand herstellen lassen. Ein in Umfangsrichtung in zwei oder mehr Segmente unterteilter Düsenring weist ein verbessertes transientes Verhalten beim Aufheizen und Abkühlen auf. Zudem sind die Einzelteile des segmentierten Düsenrings, auch ohne Hohlprofile, markant leichter als ein ganzer, einteiliger Düsenring, was für die Montage und Demontage vorteilhaft ist.

Damit der erfindungsgemässe Düsenring beim Einbau in die Strömungsmaschine bezüglich der Umfangsrichtung richtig und bleibend positioniert werden kann, können an den Befestigungsringen Positionierungselemente vorgesehen sein. Diese können als Vorsprünge oder als in die Befestigungsringe eingelassene Nuten ausgebildet sein.

Weitere Vorteile ergeben sich aus den abhängigen Ansprüchen.

### Kurze Beschreibung der Zeichnungen

Anschliessend sind anhand der Zeichnungen Ausführungsformen des erfindungsgemässen Düsenrings beschrieben. Hierbei zeigt
- Fig. 1: ein Schnittbild einer Radialturbine eines Abgasturboladers mit einem erfindungsgemäss ausgebildeten Düsenring,
- Fig. 2: eine isometrische Ansicht eines gemäss einer ersten Ausführungsform der Erfindung ausgebildeten Düsenrings mit einer Vielzahl von Laufschaufeln,
- Fig. 3: eine isometrische Ansicht eines gemäss einer zweiten Ausführungsform der Erfindung ausgebildeten Düsenrings mit einer Vielzahl von Laufschaufeln,
- Fig. 4: eine Detailansicht einer Laufschaufel des Düsenrings nach Fig. 2,
- Fig. 5: ein schematisches Schnittbild des Düsenrings nach Fig. 2,
- Fig. 6: eine Detailansicht einer Laufschaufel des Düsenrings nach Fig. 3,
- Fig. 7: ein schematisches Schnittbild des Düsenrings nach Fig. 3,
- Fig. 8: eine Detailansicht einer Laufschaufel eines gemäss einer dritten Ausführungsform ausgebildeten Düsenrings,
- Fig. 9: ein schematisches Schnittbild eines gemäss einer dritten Ausführungsform ausgebildeten Düsenrings,
- Fig. 10: eine Detailansicht einer Laufschaufel eines gemäss einer vierten Ausführungsform ausgebildeten Düsenrings,
- Fig. 11: ein schematisches Schnittbild eines gemäss einer vierten Ausführungsform ausgebildeten Düsenrings,
- Fig. 12a: und Fig. 12b zeigen jeweils eine Draufsicht der jeweiligen Stirnseiten A und B der Leitschaufeln eines gemäss einer vierten Ausführungsform ausgebildeten Düsenrings,
- Fig. 13: ein schematisches Schnittbild eines Abgasturbolader mit Radialturbine gemäss dem Stand der Technik mit einem turbinenseitigen Düsenring.

### Weg zur Ausführung der Erfindung

Die hiernach aufgeführten Ausführungsbeispiele des erfindungsgemässen Düsenrings werden bezüglich dem Einsatz in einer Radialturbine eines Abgasturboladers beschrieben. Die erfindungsgemässen Düsenringe, wie sie durch die Patentansprüche geschützt sind, eignen sich jedoch auch für andere Strömungsmaschinen, so etwa für Pumpen, Verdichter, Gasturbinen, etc.

Fig. 13 zeigt einen herkömmlichen Abgasturbolader mit einer radial angeströmten Abgasturbine und einem Radialverdichter 2. Damit die Abgasturbine möglichst effizient betrieben werden kann, wird das Abgas vor Erreichen des Turbinenrades 3 in einer Leitvorrichtung, dem Düsenring 1, auf die Laufschaufeln 31 des Turbinenrades ausgerichtet.

Fig. 1 zeigt in einem Schnittbild einen Ausschnitt einer radial angeströmten Axialturbine eines Abgasturboladers. Mit den Pfeilen ist die Strömungsrichtung des von den Brennkammern des Hubkolbenmotors kommenden Abgasstromes angedeutet. Der erfindungsgemäss ausgebildete Düsenring 1 setzt sich aus einer Vielzahl von Leitschaufeln 12 zusammen, welche in Umfangsrichtung regelmässig oder unregelmässig verteilt im Strömungskanal angeordnet sind. Die Leitschaufeln 12 werden beidseitig des Strömungskanals jeweils von einem ringplattenförmigen Befestigungsring 10 und 11 in einer fixen Winkelstellung gehalten. Auf der dem Lagergehäuse 40 zugewandten Seite sind die Leitschaufeln 12 erfindungsgemäss mittels eines Bolzens 13 in einer Bohrung im Befestigungsring 10 positioniert. Auf der dem Lagergehäuse 40 abgewandten Seite umfassen die Leitschaufeln 12 erfindungsgemäss Positionierungshilfen. Die Anordnung der Positionierungshilfen in den jeweiligen der Formgebung der jeweiligen Positionierungshilfe entsprechenden Öffnungen im zweiten Befestigungsring 11 fixiert die Leitschaufeln 12 bezüglich ihrer Winkelstellung. Wie sich der erfindungsgemäss modular aus Einzelteilen zusammengefügte Düsenring im Einzelnen zusammensetzt, wird nun anhand der weiteren Figuren erläutert.

Fig. 2 und Fig. 3 zeigen jeweils isometrische Ansichten eines fertig montierten, jedoch noch nicht in einer Strömungsmaschine eingebauten, erfindungsgemäss ausgebildeten Düsenrings 1. Dabei sind die vielen einzelnen Laufschaufeln 12 ersichtlich, welche zwischen dem ersten Befestigungsring 10 und dem zweiten Befestigungsring 11 in Umfangsrichtung verteilt angeordnet und in ihrer Winkelstellung fixiert sind, wobei die beiden Befestigungsringe parallel zueinander und koaxial bezüglich ihrer gemeinsamen Zentralachse angeordnet sind.

Als Basis des Düsenrings 1 dient eine ringförmige Platte, der erste Befestigungsring 10. Je nach Einbaugeometrie in der Abgasturbine kann der erste Befestigungsring 10 Formen annehmen, die über die plattenförmige Grundform hinausgehen, beispielsweise einen zusätzlichen Befestigungsflansch, um die Befestigung im Verbund zwischen Lagergehäuse 40 und Turbinengehäuse 30 zu ermöglichen. Für die erfindungsgemässe Funktion ist für den ersten Befestigungsring jedoch lediglich die Ringplattenform von Bedeutung. In die Ringplatte des ersten Befestigungsrings 10, welche im Betrieb auch den Strömungskanal begrenzt, sind Bohrungen eingelassen, in welchen später Bolzen der Leitschaufeln des Düsenrings Aufnahme finden und gegebenenfalls fixiert werden können.

Die Leitschaufeln 12 umfassen in der ersten, einfachsten Ausführungsform gemäss Fig. 2, 4 und 5 einen stromlinienförmig ausgebildeten Schaufelkörper mit zwei planen Stirnflächen A und B sowie einen Bolzen 13, welcher an der dem ersten Befestigungsring zugewandten Stirnseite A der Leitschaufel angeordnet ist. Dabei dienen die Stirnflächen B als Positionierungshilfen, um die Leitschaufeln 12 in der vorgegebenen Winkelstellung zu fixieren. Der Bolzen 13 ist von der Länge, dem Durchmesser sowie seiner Form auf die Bohrungen 16 im ersten Befestigungsring 10 abgestimmt, so dass sich die Leitschaufeln 12 im eingesetzten Zustand vor einer allfälligen, endgültigen Fixierung in die durch die Öffnung im zweiten Befestigungsring vorgegebene Winkelstellung ausrichten lassen, insbesondere durch Drehen der Leitschaufel um die Achse des Bolzens. Optional kann die Drehung der Leitschaufel um die Achse des Bolzens aufgrund der Form von Bohrung und Bolzen auf einen oder mehrere Winkelbereiche oder einzelne, diskrete Winkelwerte limitiert sein und muss nicht zwingend eine volle, kontinuierliche Umdrehung des Bolzens in der Bohrung erlauben.

Das dritte Element des erfindungsgemäss modular aufgebauten Düsenrings ist der zweite Befestigungsring 11, welcher in der einfachsten Form lediglich ein dünnes Blech mit Öffnungen 14 zur Aufnahme der Positionierungshilfen der Leitschaufeln 12 ist. Dabei sind die Öffnungen 14 in Grösse und Form auf die Formgebung der Positionierungshilfen abgestimmt und entsprechen der Kontur der Positionierungshilfen, die in den Öffnungen 14 Aufnahme finden soll. Die Positionierungshilfen entsprechen dabei zumindestens teilweise dem Profil der Stirnseite B, so dass die Öffnungen 14 entweder teilweise oder komplett der Kontur der Stirnseite B der Leitschaufeln 12 entsprechen. Durch die Ausrichtung der Öffnungen 14 wird die Lage der einzelnen Leitschaufeln festgelegt. Jede Leitschaufel lässt sich in der Bohrung 16 im ersten Befestigungsring 10 um die Achse des Bolzens drehen, bis die vorgesehene Lage durch Einschieben des freien Leitschaufelendes in die Öffnung 14 im zweiten Befestigungsring 11 festgelegt wird. Um Düsenringe mit unterschiedlich ausgerichteten Leitschaufeln 12 herstellen zu können, braucht erfindungsgemäss nur der zweite Befestigungsring 11 angepasst zu werden, während der erste Befestigungsring 10 und die Leitschaufeln 12 für alle möglichen Winkel der Leitschaufeln 12 unverändert bleiben können.

Die Ausformungen in dem zweiten Befestigungsring werden bei der Herstellung vorteilhafterweise ausgeschnitten oder ausgestanzt. Beim Schneiden eignet sich vor allem das Laserschneiden. Alternativ können beiden Befestigungsringe auch als Einzelteile gegossen werden.

In der ersten Ausführungsform des erfindungsgemässen Düsenrings weist der zweite Befestigungsring Öffnungen 14 auf, welche dem vollen Leitschaufelquerschnitt-Profil entsprechen, da die Stirnflächen B insgesamt als Positionierungshilfen dienen. Damit lässt sich der zweite Befestigungsring 11 entlang der Höhe der Leitschaufeln verschieben, wie dies mit dem zum Zweck der Veranschaulichung geteilten zweiten Befestigungsring in der rechten Hälfte der Fig. 2 angedeutet ist. Damit lassen sich mit einem unverändert ausgebildeten Befestigungsring Düsenringe unterschiedlicher Strömungskanalbreite fertigen.

In der zweiten und dritten Ausführungsform gemäss den Fig. 3 sowie 6 bis 8, sind die Öffnungen 14 im zweiten Befestigungsring 11 so ausgebildet, dass sie nicht mehr dem vollen Leitschaufelquerschnitt-Profil entsprechen, sondern nur noch einen Teil der Leitschaufelspitze im Bereich der Stirnfläche B aufnehmen können.

Entsprechend sind die Positionierungshilfen derart ausgeführt, dass diese nur noch teilweise dem Profil der Stirnseite B entsprechen. Die Leitschaufelspitzen sind gemäss der Ausführung nach Fig. 6 und 7 mit einem Vorsprung 15 versehen, dessen Aussenkontur in Form und Grösse der Öffnung 14 im zweiten Befestigungsring 11 entspricht. Wie aus der Fig. 7 ersichtlich ist, lässt sich der zweite Befestigungsring 11 in dieser Ausführungsform somit nicht mehr beliebig entlang der Höhe der Leitschaufel verschieben. Vielmehr sorgt ein Anschlag an der Leitschaufel für eine definierte Höhe h' des Strömungskanals im Düsenring 1.

Die Leitschaufelspitze gemäss der Ausführung nach Fig. 8 und 9 weisen zwei gestuft ausgebildete Vorsprünge 15' und 15" auf, welche es erlauben, mit einem Leitschaufeltyp und zwei unterschiedlich ausgebildeten zweiten Befestigungsringen 11' und 11" zwei unterschiedliche bestimmte Strömungskanalhöhen h' und h" zu realisieren. Hierfür sind in den jeweiligen zweiten Befestigungsringen die Öffnungen 14' und 14" auf die Aussenkontur der jeweiligen Vorsprünge 15' bzw. 15" an den Laufschaufeln abgestimmt.

In einer vierten Ausführungsform gemäss den Fig. 10 bis 12, sind die Leitschaufelspitzen derart ausgebildet, dass diese zwei Positionierungshilfen umfassen. Dazu weisen die Leitschaufelspitzen zwei separat ausgebildete Vorsprünge 16 und 16' auf. Dies erlaubt eine grössere Toleranz bei der Fertigung der einzelnen Leitschaufeln 12, da durch zwei Positionierungshilfen eine bessere Genauigkeit bei der Positionierung während der Montage erzielt werden kann. Die jeweiligen zweiten Befestigungsringe 11" sind derart ausgebildet, dass die Vorsprünge 16 und 16' der Leitschaufelspitzen in separaten Öffnungen 14' und 14" Aufnahme finden. Dabei entsprechen die Öffnungen 14' und 14" in Form und Grösse der Kontur der Vorsprünge 16 und 16'. Fig. 12 zeigt eine Draufsicht der beiden Stirnseiten A und B. Erfindungsgemäss weisen die Vorsprünge 16 und 16' eine gemeinsame Kontur mit der Stirnseite B der Leitschaufeln 12 im unteren Bereich auf. Durch die gestrichelte Linie im oberen Bereich soll verdeutlicht werden, dass die Vorsprünge 16 und 16' im oberen Bereich nicht zwangsläufig der Kontur der Stirnseite B der Leitschaufeln 12 entsprechen müssen.

Bei der Montage des erfindungsgemäss modular zusammengefügten Düsenrings werden wie oben beschrieben die Leitschaufeln mit ihren Bolzen in den Bohrungen des ersten Befestigungsrings eingesetzt. Auf der gegenüberliegenden Seite werden die freien Enden der Leitschaufeln in die passenden Öffnungen in dem zweiten Befestigungsring eingeführt, wobei die Leitschaufeln um die Achsen der Bolzen in den Bohrungen ausgerichtet werden, damit die Positionierungshilfen in den Öffnungen in dem zweiten Befestigungsring Aufnahme finden. Alternativ können erst die Leitschaufeln in den zweiten Befestigungsring eingesetzt und anschliessend die Bolzen in die Bohrungen des ersten Befestigungsrings geführt werden. Ist die Strömungskanalhöhe des Düsenrings nicht über einen Anschlag festgelegt, wie in den Ausführungsformen nach Fig. 6 bis 12, kann die gewünschte Strömungskanalhöhe mittels Abstandhaltern welche zwischen den beiden Befestigungsringen angeordnet werden eingestellt werden. Abschliessend werden die Bauteile stoffschlüssig miteinander verbunden, beispielsweise durch Anschweissen oder Anlöten, wodurch diese zu einander unbeweglich zu einem einzigen Bauteil verbunden werden. Optional können die Bauteile auch form- oder kraftschlüssig miteinander verbunden sein, beispielsweise durch eine Schnappvorrichtung oder eine Pressfügung.

Obwohl in den dargestellten Ausführungsformen die beiden Befestigungsringe jeweils parallel zueinander angeordnet sind, sind auch Ausführungsformen denkbar und durch die nachfolgenden Ansprüche geschützt, bei welchen die Befestigungsringe in einem Winkel zueinander angeordnet sind. Dabei ist der erste und/ oder der zweite Befestigungsring jeweils konisch ausgebildet, so dass sich zwischen den koaxial angeordneten Befestigungsringen im entlang der Achse geführten Schnitt eine Winkelstellung abweichend von der parallelen Anordnung ergibt. Dabei sind Winkelöffnungen im Bereich von -10° (nach radial aussen hin verengend) bis + °20 Grad (nach radial aussen hin öffnend) denkbar.
- 1: Düsenring
- 10, 11: Befestigungsring
- 12: Leitschaufel
- 13: Bolzen
- 14: Öffnung im Befestigungsring
- 15: Vorsprung
- 16: Bohrung
- 2: Verdichterrad
- 20: Verdichtergehäuse
- 3: Turbinenrad
- 31: Laufschaufeln des Turbinenrades
- 32: Nabe des Turbinenrades
- 30: Turbinengehäuse
- 4: Welle
- 40: Lagergehäuse
- A, B: Stirnfläche der Leitschaufeln

## Patentansprüche

1. Düsenring (1), umfassend einen ersten, ringplattenförmigen Befestigungsring (10) und einen zweiten, ringplattenförmigen Befestigungsring (11) sowie eine Vielzahl von Leitschaufeln (12), welche zwischen den koaxial zueinander angeordneten Befestigungsringen (10, 11) angeordnet und in einer jeweiligen Winkelstellung fixiert sind, **dadurch gekennzeichnet, dass**
die Leitschaufeln (12) jeweils an einer ersten Stirnseite (A) einen Bolzen (13) aufweisen, dass
die Leitschaufeln (12) durch die Anordnung des jeweiligen Bolzens (13) in einer jeweiligen Bohrung (16) im ersten Befestigungsring (10) geführt sind,
wobei der jeweilige Bolzen (13) und die jeweilige Bohrung (16) derart ausgebildet sind, dass die Leitschaufel (12) während der Montage des Düsenrings (1) in die jeweilige Winkelstellung ausgerichtet werden kann, dass
die Leitschaufeln (12) jeweils an einer zweiten Stirnseite (B) mindestens eine Positionierungshilfe aufweisen, die jeweils zumindest teilweise der Aussenkontur der zweiten Stirnseite (B) entspricht, und dass
die Leitschaufeln (12) durch die Anordnung der mindestens einen Positionierungshilfen in jeweils einer der Formgebung der Positionierungshilfe entsprechenden Öffnung (14) im zweiten Befestigungsring (11) bezüglich ihrer Winkelstellung fixiert sind.

2. Düsenring nach Anspruch 1, wobei die Bohrung (16) im ersten Befestigungsring (10) und der Bolzen (13) der Leitschaufeln (12) derart geformt sind, dass die Drehung des Bolzens auf einen Winkelbereich oder einzelne, diskrete Winkelwerte eingeschränkt ist.

3. Düsenring nach einem der vorangehenden Ansprüche, wobei die Leitschaufeln (12) form-, kraft- oder materialschlüssig mit dem ersten und/ oder zweiten Befestigungsring (10, 11) verbunden sind.

4. Düsenring nach einem der vorangehenden Ansprüche, wobei die Positionierungshilfen der Leitschaufeln (12) derart ausgebildet sind, dass die zweiten Stirnseiten (B) jeweils mindestens einen Vorsprung (15, 15', 15") aufweisen, welcher gegenüber der Stirnseite (B) hervorsteht, und wobei die Leitschaufeln (12) entlang des mindestens einen Vorsprungs (15, 15', 15", 16, 16') in einer der Aussenkontur des mindestens einen Vorsprungs entsprechenden Öffnung (14, 14', 14") im zweiten Befestigungsring (11, 11', 11") angeordnet sind.

5. Düsenring nach einem der vorangehenden Ansprüche, wobei die Leitschaufeln (12) aus einem ersten Material gefertigt sind, und wobei der erste Befestigungsring (10), oder der zweie Befestigungsring (11), oder der erste Befestigungsring (10) und der zweite Befestigungsring (11) aus einem vom ersten Material verschieden, zweiten Material gefertigt ist.

6. Düsenring nach Anspruch 5, wobei die Leitschaufeln (12) aus einer Nickelbasislegierung gefertigt sind, und wobei der erste Befestigungsring (10), oder der zweie Befestigungsring (11), oder der erste Befestigungsring (10) und der zweite Befestigungsring (11) aus einem CrNi-Stahl gefertigt ist.

7. Düsenring nach einem der vorangehenden Ansprüche, wobei der erste Befestigungsring (10) und/ oder der zweite Befestigungsring (11) derart konisch ausgebildet sind, dass sich zwischen den beiden Befestigungsringen ein Winkel zwischen -10° und +20° ergibt.

8. Abgasturbolader, **gekennzeichnet durch** eine Radialturbine mit einem Düsenring (1) gemäss einem der vorangehenden Ansprüche.

9. Leitschaufel zur Anordnung und Fixierung in einer jeweiligen Winkelstellung zwischen zwei koaxial zueinander angeordneten Befestigungsringen eines Düsenrings, wobei die Leitschaufel (12) an einer ersten Stirnseite (A) einen Bolzen (13) aufweist, **dadurch gekennzeichnet, dass** die Leitschaufeln (12) an einer zweiten Stirnseite (B) mindestens eine Positionierungshilfe aufweist, die jeweils zumindest teilweise der Aussenkontur der zweiten Stirnseite (B) entspricht.

10. Verfahren zur Herstellung eines Düsenrings mit einer Vielzahl von zwischen einem ersten Befestigungsring (10) und einem zweiten Befestigungsring (11) angeordneten Leitschaufeln (12), bei welchem Verfahren
die Leitschaufeln (12) an einer Stirnseite (A) mit Bolzen (13) versehen sind, mit welchen sie in Bohrungen (16) des ersten Befestigungsrings (10) angeordnet werden, in den zweiten Befestigungsring (11) Öffnungen (14) eingelassen sind, welche der Formgebung der Positionierungshilfen (12) entsprechen und in welche die Positionierungshilfen der Leitschaufeln eingeschoben werden, und
die Leitschaufeln (12) mit den beiden Befestigungsringen (10, 11) Stoff-, kraft- oder formschlüssig verbunden werden.

11. Verfahren nach Anspruch 10, wobei die Leitschaufeln (12) um die Bolzen (13) in der Bohrung (16) drehend auf die Öffnungen (14) im zweiten Befestigungsring (11) ausgerichtet werden.

12. Verfahren nach Anspruch 10, wobei die Positionierungshilfen der Leitschaufeln (12) erst in die Öffnungen (14) im zweiten Befestigungsring (11) eingeführt werden und anschliessend die Bolzen (13) in die Bohrungen (16) im ersten Befestigungsring (10) eingeführt werden.

13. Verfahren nach einem der Ansprüche 10 bis 12, wobei die Positionierungshilfen der Leitschaufeln (12) an der Stirnseite (B), welche in die Öffnungen (14) im zweiten Befestigungsring (11) eingeführt werden, mindestens einen Vorsprung (15) umfassen, und dieser Vorsprung in die Öffnungen (14) im zweiten Befestigungsring (11) eingeführt wird, wobei die Stirnseite (B) dem zweiten Befestigungsring (11) einen Anschlag bietet und die Leitschaufeln bis zum Anschlag in die Öffnungen im zweite Befestigungsring (11) eingeführt werden.

14. Verfahren nach einem der Ansprüche 10 bis 12, wobei die beiden Befestigungsringe (10, 11) für das stoffschlüssige Verbinden mittels eines Abstandhalters zueinander positioniert werden.

## Claims

1. Nozzle ring (1), comprising a first, annular plate-like fastening ring (10) and a second, annular plate-like fastening ring (11) and also a multiplicity of guide vanes (12) which are arranged between the fastening rings (10, 11), which are arranged coaxially to each other, and are fixed in a respective angular position, **characterized in that**
the guide vanes (12) have in each case a pin (13) on a first end face (A),
**in that** the guide vanes (12) are guided in a first fastening ring (10) by means of the arrangement of the respective pin (13) in a respective hole (16) wherein the respective pin (13) and the respective hole (16) are formed in such a way that the guide vane (12), during the assembly of the nozzle ring (1), can be oriented into the respective angular position,
**in that** the guide vanes (12), on a second end face (B), have in each case at least one positioning aid which corresponds in each case at least partially to the outer contour of said second end face (B), and
**in that** the guide vanes (12) are fixed with regard to their angular position by means of the arrangement of the at least one positioning aid in an opening (14) in each case - which corresponds to the shape of the positioning aid - in the second fastening ring (11).

2. Nozzle ring according to Claim 1, wherein the hole (16) in the first fastening ring (10) and the pin (13) of the guide vanes (12) are formed in such a way that rotation of the pin is limited to one angular range or to individual, discrete angular values.

3. Nozzle ring according to one of the preceding claims, wherein the guide vanes (12) are connected to the first and/or to the second fastening ring (10, 11) in a form-fitting, frictionally locking or materially bonding manner.

4. Nozzle ring according to one of the preceding claims, wherein the positioning aids of the guide vanes (12) are designed in such a way that the second end faces (B) have in each case at least one projection (15, 15', 15") which projects in relation to the end face (B), and wherein the guide vanes (12), along the at least one projection (15, 15', 15", 16, 16'), are arranged in a opening (14, 14', 14")- corresponding to the outer contour of the at least one projection - in the second fastening ring (11, 11', 11").

5. Nozzle ring according to one of the preceding claims, wherein the guide vanes (12) are produced from a first material, and wherein the first fastening ring (10), or the second fastening ring (11), or the first fastening ring (10) and the second fastening ring (11), is, or are, produced from a second material which is different from the first material.

6. Nozzle ring according to Claim 5, wherein the guide vanes (12) are produced from a nickel-based alloy, and wherein the first fastening ring (10), or the second fastening ring (11), or the first fastening ring (10) and the second fastening ring (11), is, or are, produced from a CrNi steel.

7. Nozzle ring according to one of the preceding claims, wherein the first fastening ring (10) and/or the second fastening ring (11) is, or are, of a conical design in such a way that an angle of between - 10° and + 20° is created between the two fastening rings.

8. Exhaust gas turbocharger, **characterized by** a radial turbine with a nozzle ring (1) according to one of the preceding claims.

9. Guide vane for arranging and fixing in a respective angular position between two fastening rings of a nozzle ring which are arranged coaxially to each other, wherein the guide vane (12) has a pin (13) on a first end face (A), **characterized in that** the guide vane (12), on a second end face (B), has at least one positioning aid which in each case corresponds at least partially to the outer contour of the second end face (B).

10. Method for producing a nozzle ring with a multiplicity of guide vanes (12) which are arranged between a first fastening ring (10) and a second fastening ring (11), in which method the guide vanes (12), on one end face (A), are provided with pins (13) with which they are arranged in holes (16) of the first fastening ring (10),
openings (14) are let into the second fastening ring (11), which openings correspond to the shape of the positioning aids (12) and into which the positioning aids of the guide vanes are inserted, and
the guide vanes (12) are connected to the two fastening rings (10, 11) in a materially bonding, frictionally locking or form-fitting manner.

11. Method according to Claim 10, wherein the guide vanes (12), rotating around the pin (13) in the hole (16), are aligned with the openings (14) in the second fastening ring (11).

12. Method according to Claim 10, wherein the positioning aids of the guide vanes (12) are first introduced into the openings (14) in the second fastening ring (11) and then the pins (13) are introduced into the holes (16) in the first fastening ring (10).

13. Method according to one of Claims 10 to 12, wherein the positioning aids of the guide vanes (12) on the end face (B), which are introduced into the openings (14) in the second fastening ring (11), comprise at least one projection (15), and this projection is introduced into the openings (14) in the second fastening ring (11), wherein the end face (B) provides a stop for the second fastening ring (11) and the guide vanes are introduced into the openings in the second fastening ring (11) as far as the stop.

14. Method according to one of claims 10 to 12, wherein the two fastening rings (10, 11) are positioned in relation to each other by means of a spacer for the materially bonding connection.

## Revendications

1. Couronne directrice (1), comprenant une première bague de fixation en forme de plaque annulaire (10) et une seconde bague de fixation en forme de plaque annulaire (11) ainsi qu'une multiplicité d'aubes directrices (12), qui sont disposées entre les bagues de fixation (10, 11) disposées de façon coaxiale l'une à l'autre et qui sont fixées dans une position angulaire respective, **caractérisée en ce que** les aubes directrices (12) présentent respectivement sur un premier côté frontal (A) un pivot (13),
les aubes directrices (12) sont guidées par l'agencement du pivot respectif (13) dans un alésage respectif (16) dans la première bague de fixation (10), dans laquelle le pivot respectif (13) et l'alésage respectif (16) sont réalisés de telle manière que les aubes directrices (12) puissent être orientées dans la position angulaire respective pendant le montage de la couronne directrice (1),
les aubes directrices (12) présentent respectivement sur un second côté frontal (B) un accessoire de positionnement, qui correspond respectivement au moins partiellement au contour extérieur du deuxième côté frontal (B), et
les aubes directrices (12) sont fixées dans la seconde bague de fixation (11) quant à leur position angulaire par l'agencement dudit au moins un accessoire de positionnement respectivement dans une ouverture (14) correspondant à la forme de l'accessoire de positionnement.

2. Couronne directrice selon la revendication 1, dans laquelle l'alésage (16) dans la première bague de fixation (10) et le pivot (13) des aubes directrices (12) sont formés de telle manière que la rotation du pivot soit limitée à une plage angulaire ou à quelques valeurs angulaires discrètes.

3. Couronne directrice selon l'une quelconque des revendications précédentes, dans laquelle les aubes directrices (12) sont assemblées par emboîtement, par adhérence ou par une liaison matérielle à la première et/ou à la seconde bague de fixation (10, 11).

4. Couronne directrice selon l'une quelconque des revendications précédentes, dans laquelle les accessoires de positionnement des aubes directrices (12) sont réalisés de telle manière que les seconds côtés frontaux (B) présentent respectivement au moins une saillie (15, 15', 15"), qui est saillante par rapport au côté frontal (B), et dans laquelle les aubes directrices (12) sont disposées le long de ladite au moins une saillie (15, 15', 15", 16, 16') dans une ouverture (14, 14', 14") correspondant au contour extérieur de ladite au moins une saillie dans la seconde bague de fixation (11, 11', 11").

5. Couronne directrice selon l'une quelconque des revendications précédentes, dans laquelle les aubes directrices (12) sont fabriquées en un premier matériau, et dans laquelle la première bague de fixation (10) ou la seconde bague de fixation (11), ou la première bague de fixation (10) et la seconde bague de fixation (11) est/sont fabriquée(s) en un second matériau différent.

6. Couronne directrice selon la revendication 5, dans laquelle les aubes directrices (12) sont fabriquées en un alliage à base de nickel, et dans laquelle la première bague de fixation (10) ou la seconde bague de fixation (11), ou la première bague de fixation (10) et la seconde bague de fixation (11), est/sont fabriquée(s) en un acier CrNi.

7. Couronne directrice selon l'une quelconque des revendications précédentes, dans laquelle la première bague de fixation (10) et/ou la seconde bague de fixation (11) est réalisée sous forme conique, de telle manière qu'il existe entre les deux bagues de fixation un angle compris entre -10° et +20°.

8. Turbocompresseur à gaz d'échappement, **caractérisé par** une turbine radiale avec une couronne directrice (1) selon l'une quelconque des revendications précédentes.

9. Aube directrice destinée à être agencée et fixée dans une position angulaire respective entre deux bagues de fixation d'une couronne directrice disposées de façon coaxiale l'une à l'autre, dans laquelle l'aube directrice (12) présente sur un premier côté frontal (A) un pivot (13), **caractérisée en ce que** l'aube directrice (12) présente sur un second côté frontal (B) au moins un accessoire de positionnement, qui correspond respectivement au moins partiellement au contour extérieur du second côté frontal (B).

10. Procédé de fabrication d'une couronne directrice avec une multiplicité d'aubes directrices (12) disposées entre une première bague de fixation (10) et une seconde bague de fixation (11), procédé dans lequel les aubes directrices (12) sont dotées sur un côté frontal (A) de pivots (13), avec lesquels elles sont disposées dans des alésages (16) de la première bague de fixation (10),
des ouvertures (14) sont pratiquées dans la seconde bague de fixation (11), qui correspondent à la forme des accessoires de positionnement (12) et dans lesquelles les accessoires de positionnement des aubes directrices sont insérés, et
les aubes directrices (12) sont assemblées aux deux bagues de fixation (10, 11) par une liaison matérielle, par adhérence ou par emboîtement.

11. Procédé selon la revendication 10, dans lequel on oriente les aubes directrices (12) en tournant autour des pivots (13) dans l'alésage (16) sur les ouvertures (14) dans la seconde bague de fixation (11).

12. Procédé selon la revendication 10, dans lequel on introduit les accessoires de positionnement des aubes directrices (12) d'abord dans les ouvertures (14) dans la seconde bague de fixation (11) et on introduit ensuite les pivots (13) dans les alésages (16) dans la première bague de fixation (10).

13. Procédé selon l'une quelconque des revendications 10 à 12, dans lequel les accessoires de positionnement des aubes directrices (12) présentent sur le côté frontal (B), que l'on introduit dans les ouvertures (14) dans la seconde bague de fixation (11), au moins une saillie (15), et on introduit cette saillie dans les ouvertures (14) dans la seconde bague de fixation (11), dans lequel le côté frontal (B) offre une butée à la seconde bague de fixation (11) et on introduit les aubes directrices jusqu'à la butée dans les ouvertures dans la seconde bague de fixation (11).

14. Procédé selon l'une quelconque des revendications 10 à 12, dans lequel on positionne les deux bagues de fixation (10, 11) l'une par rapport à l'autre au moyen d'un élément d'écartement en vue de l'assemblage par une liaison matérielle.
